# EUROPÄISCHE PATENTSCHRIFT

(11) **EP 1 186 080 B1**
(45) Veröffentlichungstag und Bekanntmachung des Hinweises auf die Patenterteilung: **28.05.2003**
(21) Anmeldenummer: 00945607.0
(22) Anmeldetag: 07.06.2000
(51) Int. Cl.: H01T 4/12

(54) **ELEKTRISCH LEITENDE VERBINDUNG ZWISCHEN EINER ENDELEKTRODE UND EINEM ANSCHLUSSDRAHT**
ELECTRICALLY CONDUCTIVE CONNECTION BETWEEN A TERMINAL ELECTRODE AND A CONNECTING WIRE
CONNEXION CONDUCTIBLE ELECTRIQUEMENT ENTRE UNE ELECTRODE TERMINALE ET UN FIL DE CONNEXION

(30) Priorität: 16.06.1999 DE 19928320
(43) Veröffentlichungstag der Anmeldung: 13.03.2002
(73) Patentinhaber: EPCOS AG, 81669 München (DE)
(72) Erfinder: BOY, Jürgen, D-13465 Berlin (DE); BOTHE, Frank, D-12555 Berlin (DE); PRIES, Jürgen, D-13599 Berlin (DE)
(74) Vertreter: Epping Hermann & Fischer
(86) Internationale Anmeldenummer: DE0001861
(87) Internationale Veröffentlichungsnummer: WO00077899

(56) Entgegenhaltungen:
- FR-A- 2 430 084
- US-A- 2 365 518
- US-A- 4 266 260
- US-A- 4 362 962

## Beschreibung

Die Erfindung liegt auf dem Gebiet der elektrische leitenden Verbindungen und ist bei der konstruktiven Ausgestaltung einer Schweißverbindung zwischen einer Endelektrode einer gasgefüllten Entladungsstrecke - wie einem Überspannungsableiter oder einer Schaltfunkenstrecke - und einem Anschlußdraht anzuwenden.

Bei gasgefüllten Überspannungsableitern oder gasgefüllten Schaltfunkenstrecken mit napfartig ausgebildeten Endelektroden ist es bekannt, die aus Kupfer bestehenden Endelektroden bei deren Herstellung durch Fließpressen einstückig mit einem erhabenen, zapfenartigen Anschlußbereich zu versehen, der mittig zum Lötflansch der Endelektrode in deren napfartiger Vertiefung angeordnet ist. Aus US 4,266,260 A das als nächstliegender Stand der Technik angesehen wird, ist eine elektrisch leitende Verbindung, gemäß Oberbegriff des Anspruchs 1 bekannt. Um eine sichere stoffschlüssige Verbindung zwischen diesem Anschlußbereich und dem einen Ende des Anschlußdrahtes durch Widerstandsschweißung zu gewährleisten, ist es weiterhin bekannt, den erhabenen Anschlußbereich in Abhängigkeit vom Durchmesser des Anschlußdrahtes in bestimmter Weise zu dimensionieren (EP 0 034 360 B1 / US 4,362,962 A). - Bei der Herstellung derartiger Schweißverbindungen fließen relativ große Ströme, die eine erhebliche Erwärmung der Endelektrode bewirken und damit auch die angrenzende Lötstelle zum Isolator thermisch belasten. Diese Verbindungstechnik ist im übrigen bei Anschlußdrähten mit einem Durchmesser < 1 mm kaum noch anwendbar.

Ausgehend von einer elektrisch leitenden Verbindung mit den Merkmalen des Oberbegriffes des Patentanspruches 1 liegt der Erfindung daher die Aufgabe zugrunde, die stoffschlüssige Verbindung so auszugestalten, daß sie fertigungstechnisch einfacher hergestellt und auch für Drahtdurchmesser unter 1 mm eingesetzt werden kann.

Zur Lösung dieser Aufgabe ist gemäß Anspruch 1 der Erfindung vorgesehen, daß der erhabene Anschlußbereich mit einem axialen Sackloch versehen ist und daß der Anschlußdraht mit seinem einen Ende in das Sackloch eingeführt und mittels einer Laserschweißung mit dem erhabenen Anschlußbereich verbunden ist. Zweckmäßig werden mehrere Schweißpunkte gleichmäßig am Umfang verteilt vorgesehen.

Eine derart ausgebildete stoffschlüssige Verbindung läßt sich infolge der an sich bekannten Verwendung eines Laserstrahles zur Zufuhr der Schweißenergie mit sehr hoher Reproduzierbarkeit der Schweißparameter und demzufolge auch mit sicherer Verbindungsqualität herstellen. Die Koaxialität zwischen Anschlußdraht und Lötflansch der Elektrode ist dabei allein durch die Koaxialität des Sackloches zum Lötflansch bestimmt. Die Herstellung der Verbindung bringt eine nur geringe Wärmebelastung des Ableiters mit sich. Die neue Verbindung kann dabei sowohl für galvanisch beschichtete oder unbeschichtete Elektroden aus Kupfer oder aus Eisen- oder Nichteisen-Legierungen, insbesondere Eisen-Nickel-Legierungen, als auch für blanke oder vernickelte oder verzinnte Kupferdrähte eingesetzt werden, wobei eine Nickel- oder Zinnbeschichtung den Absorptionsgrad für das Laserlicht verbessert. Hierzu kommen Schichtdicken von 1 bis 100 µm in Betracht. Eine Schichtdicke von 6 µm hat sich als vorteilhaft erwiesen. Für den Schweißvorgang ist dabei von Vorteil, daß der Laserstrahl sehr genau positioniert und hinsichtlich seiner Wärmeenergie dosiert werden kann, wobei während der Schweißung zunächst Material von der Kuppe des erhabenen Anschlußbereiches aufgeschmolzen wird, daß sich dann mit dem anschließend aufschmelzenden Material des Drahtendes verbindet.

Der gemäß der Erfindung vorgesehene Anschlußbereich der Endelektrode kann zylindrisch ausgebildet sein. Vorteilhaft ist jedoch eine Ausgestaltung als Kegelstumpf, weil dann der Laserstrahl so positioniert werden kann, daß er vorzugsweise rechtwinklig auf die Mantelfläche des Kegelstumpfes auftrifft; in diesem Fall ist eine optimale Wärmeabsorption gegeben.

Die Abmessungen des kegelstumpfförmigen Anschlußbereiches sollten bei Drahtdurchmessern von 0,5 bis 3 mm innerhalb folgender Grenzen liegen:

| | |
|---|---|
| Kegelwinkel α | 30 bis 80 °, |
| Höhe h | 0,2 bis 3 mm, |
| Basisdurchmesser D | 1 bis 8 mm; |
| Stumpfdurchmesser d | 0,5 bis 7 mm; |
| Tiefe d des Sackloches | 0,2 bis 16 mm. |

Mit Rücksicht auf eine einfache Herstellbarkeit der Endelektroden durch Kaltfließpressen sollte das Sackloch dabei leicht konisch ausgebildet sein.

Ein Ausführungsbeispiel der neuen Schweißverbindung ist in Figur 1 dargestellt. Die Figuren 2 bis 6 zeigen weiterhin mehrere Ausführungsbeispiele für eine Endelektrode mit erhabenen Anschlußbereich und Figur 7 eine Variante für die Ausgestaltung des zu verschweißenden Endes eines Anschlußdrahtes.

Gemäß Figur 1 ist ein gasgefüllter Überspannungsableiter 1, der aus einem Keramikisolator 2 und den beiden Endelektroden 11 und 12 besteht, mit zwei Anschlußdrähten 3 versehen, die jeweils axial mit den Endelektroden 11 und 12 stoffschlüssig verbunden sind. Jede Endelektrode weist einen Lötflansch 13 auf und ist mittig zu diesem Lötflansch innerhalb einer Kalotte 15 mit einem erhabenen Anschlußbereich 14 versehen, in dem sich die Schweißstelle 5 befindet. Hierzu ist der erhabene Anschlußbereich 14 mit einem Sackloch 16 versehen, in den das eine Ende des Anschlußdrahtes 3 eingeführt ist. Der erhabene Anschlußbereich 14 ist als Kegelstumpf gestaltet, wobei zum Verschweißen dieses Anschlußbereiches mit dem Anschlußdraht ein unter einem Winkel β einfallender Laserstrahl 4 auf die Mantelfläche des erhabenen Anschlußbereiches gerichtet wurde.

Gemäß Figur 2 ist der mittig und damit konzentrisch zum Lötflansch 13 der Endelektrode 12 liegende Anschlußbereich durch folgende Parameter gekennzeichnet:
Fußdurchmesser D,
Stumpfdurchmesser d,
Tiefe t des Sackloches,
Breite b der Kuppe des Kegelstumpfes,
Höhe h des erhabenen Anschlußbereiches,
wobei die Grundfläche des eigentlichen Elektrodenkörpers die Bezugsfläche bildet,
Durchmesser e der Sacklochbohrung,
Kegelwinkel α,
Einfallswinkel β des Laserstrahles in Bezug auf die Mantelfläche des Kegelstumpfes.

Für einen Durchmesser von 1 mm für den Anschlußdraht 3 haben sich folgende Werte für die verschiedenen Parameter als zweckmäßig erwiesen:

| | |
|---|---|
| Durchmesser D | 3,3 mm |
| Durchmesser d | 2 mm |
| Breite b | 0,4 mm |
| Höhe h | 1,5 mm |
| Tiefe t | 3 mm |
| Durchmesser e | 1,05 mm |
| Kegelwinkel α | 55 ° |
| Einfallswinkel β | 90 ° |

Abweichend von der in Figur 2 dargestellten Ausführungsform kann der erhabene Anschlußbereich gemäß Figur 3 bei Elektrodenkörpern ohne Kalotte einen über den Lötflansch 13 axial hinausragenden Kegelstumpf 17 bilden, oder gemäß Figur 4 einen Zylinderstumpf 18.

Gemäß Figur 5 kann der erhabene Anschlußbereich auch derart ausgebildet sein, daß der Kegelstumpf 19 eine Kuppenbreite von b gleich 0 mm hat.

Gemäß Figur 6 kann der erhabene Anschlußbereich als hohlzylindrischer, buchsenförmiger Einsatz 20 ausgebildet sein, der in eine entsprechende Bohrung des Elektrodenkörpers eingesetzt oder eingelötet ist.

Gemäß Figur 7 kann das mit dem erhabenen Abschlußbereich zu verlötende Drahtende des Drahtes 31 mit einem angestauchten Nagelkopf 32 und einem Zapfen 33 versehen sein, um den Draht mit einem Anschlußbereich zu verlöten, der gemäß Figur 4 zylindrisch gestaltet ist und eine relativ breite Kuppe aufweist.

## Patentansprüche

1. Elektrisch leitende Verbindung zwischen einer Endelektrode einer gasgefüllten Entladungsstrecke wie einem Überspannungsableiter oder einer Schaltfunkenstrecke und einem Anschlußdraht,
bei der die Endelektrode einen Lötflansch aufweist und mittig zu diesem Lötflansch mit einem erhabenen Anschlußbereich versehen ist
und bei der der Anschlußdraht mit seinem einen Ende mit dem erhabenen Anschlußbereich stoffschlüssig verbunden ist,
**dadurch gekennzeichnet,**
**daß** der erhabene Anschlußbereich (14) mit einem axialen Sackloch (16) versehen ist
und **daß** der Anschlußdraht (3) mit seinem einen Ende in das Sackloch (16) eingeführt und mittels einer Laserschweißung (4) mit dem erhabenen Anschlußbereich (14) verbunden ist.

2. Elektrisch leitende Verbindung nach Patentanspruch 1,
**dadurch gekennzeichnet,**
**daß** der erhabene Anschlußbereich (14) als Kegelstumpf ausgebildet ist.

3. Elektrisch leitende Verbindung nach Patentanspruch 2,
**dadurch gekennzeichnet,**
**daß** der Kegelstumpf (14) bei einem Durchmesser des Anschlußdrahtes (3) von 0,2 bis 3 mm
- einen Kegelwinkel α von 30 bis 80°,
- eine Höhe h von 0,2 bis 3 mm,
- einen Basisdurchmesser D von 1 bis 8 mm und
- einen Stumpfdurchmesser d von 0,5 bis 7 mm aufweist, während das axiale Sackloch (16) eine Tiefe t von 0,2 bis 16 mm aufweist.

4. Elektrisch leitende Verbindung nach einem der Patentansprüche 1 bis 3,
**dadurch gekennzeichnet,**
**daß** das Sackloch (16) leicht konisch ausgebildet ist.

5. Elektrisch leitende Verbindung nach einem der Patentansprüche 1 bis 4,
**dadurch gekennzeichnet,**
**daß** sowohl die Elektrode wenigstens im Anschlußbereich als auch der Anschlußdraht (3) mit einer galvanisch aufgebrachten Nickel- oder Zinn-Schicht versehen sind.

## Claims

1. Electrically conductive connection between a terminal electrode of a gas-filled discharge gap, such as a surge arrester or a switching spark gap, and a connecting wire,
in which the terminal electrode has a soldered flange and is provided centrally with respect to this soldered flange with a raised connecting region
and in which the connecting wire is integrally connected by its one end to the raised connecting region,
**characterized**
**in that** the raised connecting region (14) is provided with an axial blind hole (16)
and **in that** the connecting wire (3) is inserted with its one end into the blind hole (16) and is connected to the raised connecting region (14) by means of laser welding (4).

2. Electrically conductive connection according to Patent Claim 1, **characterized in that** the raised connecting region (14) is formed as a frustum of a cone.

3. Electrically conductive connection according to Patent Claim 2, **characterized in that**, in the case of a diameter of the connecting wire (3) of from 0.2 [sic] to 3 mm, the frustum of a cone (14) has
- a cone angle α of from 30 to 80°,
- a height h of from 0.2 to 3 mm,
- a base diameter D of from 1 to 8 mm and
- a frustum diameter d of from 0.5 to 7 mm,
while the axial blind hole (16) has a depth t of from 0.2 to 16 mm.

4. Electrically conductive connection according to one of Patent Claims 1 to 3, **characterized in that** the blind hole (16) is formed in a slightly conical manner.

5. Electrically conductive connection according to one of Patent Claims 1 to 4, **characterized in that** both the electrode, at least in the connecting region, and the connecting wire (3) are provided with an electrodeposited layer of nickel or tin.

## Revendications

1. Connexion conductrice de l'électricité entre une électrode d'extrémité d'une section de décharge emplie de gaz, comme une parasurtension ou un éclateur à étincelle, et un fil de connexion,
dans laquelle l'électrode d'extrémité a une bride de brasure et est munie, au milieu par rapport à cette bride de brasure, d'une partie de connexion proéminente
et dans laquelle le fil de connexion est relié par l'une de ses extrémités à complémentarité de matière à la partie de connexion qui est proéminente,
**caractérisée**
**en ce que** la partie (14) de connexion qui est proéminente est munie d'un trou (16) borgne axial
et **en ce que** le fil (3) de connexion est enfilé par l'une de ses extrémités dans le trou borgne (16) et est relié au moyen d'un soudage (4) laser à la partie (14) de connexion qui est proéminente.

2. Connexion conductrice de l'électricité suivant la revendication 1,
**caractérisée,**
**en ce que** la partie (14) de connexion qui est proéminente est constituée en tronc de cône.

3. Connexion conductrice de l'électricité suivant la revendication 2, **caractérisée en ce que** le tronc de cône (14) a pour un diamètre du fil (3) de connexion de 0,2 à 3 mm
- un angle α du cône de 30 à 80°,
- une hauteur h de 0,2 à 3 mm,
- un diamètre D de grande base de 1 à 8 mm et
- un diamètre d de petite base de 0,5 à 7 mm, tandis que le trou borgne (16) axial a une profondeur t de 0,2 à 16 mm.

4. Connexion conductrice de l'électricité suivant l'une des revendications, 1 à 3, **caractérisée en ce que** le trou borgne (16) est légèrement conique.

5. Connexion conductrice de l'électricité suivant l'une des revendications 1 à 4, **caractérisée en ce que** dans l'électrode, au moins dans la partie de connexion, également le fil (3) de connexion est muni d'une couche de nickel ou d'une couche d'étain déposée par électrolyse.
